# EUROPÄISCHE PATENTSCHRIFT

(11) **EP 3 999 434 B1**
(45) Veröffentlichungstag und Bekanntmachung des Hinweises auf die Patenterteilung: **06.09.2023**
(21) Anmeldenummer: 20754168.1
(22) Anmeldetag: 30.06.2020
(51) Int. Cl.: B65D 1/34, B65D 77/20, B65D 81/20, B65D 81/34

(54) **GESCHIRREINHEIT UND VERFAHREN ZUM VERSIEGELN VON TEILZUBEREITETEN SPEISEN**
DISHWARE UNIT AND METHOD FOR SEALING PARTIALLY PREPARED MEALS
UNITÉ DE VAISSELLE ET PROCÉDÉ POUR SCELLER DES ALIMENTS PARTIELLEMENT PRÉPARÉS

(30) Priorität: 18.07.2019 DE 102019004989
(43) Veröffentlichungstag der Anmeldung: 25.05.2022
(73) Patentinhaber: MChef GmbH & Co. KG, 33602 Bielefeld (DE)
(72) Erfinder: MARTIN, Eilerts, 32584 Löhne (DE); HEINRICH, Hans-Konrad, 26209 Hatten (DE)
(74) Vertreter: Ellerbrächter, Dirk
(86) Internationale Anmeldenummer: PCT/EP2020/000124
(87) Internationale Veröffentlichungsnummer: WO 2021/008718

(56) Entgegenhaltungen:
- EP-A2- 0 320 294
- WO-A1-2019/011467
- WO-A2-2018/215896
- DE-T2- 69 100 484

## Beschreibung

Die vorliegende Erfindung betrifft eine Geschirreinheit nach dem Oberbegriff des Anspruchs 1. Die Erfindung betrifft außerdem ein Verfahren zum Versiegeln von wenigstens teilweise teilzubereiteten Speisen nach dem Oberbegriff des Anspruchs 14.

Im Stand der Technik sind Geschirreinheiten und auch Verfahren zum Versiegeln von Geschirreinheiten mit darauf angeordneten Speisen bekannt geworden. Eine eingangs beschriebene Geschirreinheit bzw. ein eingangs beschriebenes Verfahren sind aus der WO 2019/011467 A1 bekannt

Die nachveröffentlichte DE 10 2018 000 407 A1 der Anmelderin offenbart eine Geschirreinheit mit einem mit einer Folie abgedeckten Körper, bei der in einem Klebebereich zwischen dem Körper und der Folie ein Klebstoff zum Versiegeln der Geschirreinheit vorhanden ist. Dabei weisen die Folie und die Geschirreinheit eine derartige Oberflächenspannung auf, dass der Klebstoff beim Entfernen der Folie an der Folie wenigstens überwiegend haftet. Die in dieser Druckschrift beschriebene Geschirreinheit funktioniert zufriedenstellend. Der Klebstoff haftet überwiegend an der Folie. Es hat sich aber herausgestellt, dass für hohe und höchste Ansprüche die Reproduzierbarkeit noch verbessert werden kann.

Aus der DE 691 00 484 T2 ist ein Verfahren zum Herstellen von einem mit einem abziehbaren Verschluss versehenen Behälter bekannt. Zwischen dem Behälter und dem Verschluss wird eine Verbindungswulst für einen Schweißverschluss eingesetzt. Dabei werden für ein bestimmtes Behältermaterial (Oberfläche aus Polyolefin) als Verbindungswulst ein Polyethylen, Polypropylen oder deren Copolymere mit Vinylacetat eingesetzt, die mit einer Karbonsäure oder deren Estern wie Acrylat oder Methacrylat, einem Isoprenkautschuk, Butadienstyrol etc. modifiziert wurden.

Die WO 2018/215896 A2 offenbart eine Verpackung für ein Lebensmittel mit einem Behälter und einem Verschlussfilm. Der Verschlussfilm kann als mehrschichtige Barrierefolie ausgebildet sein und ein Ethylen-Vinylalkohol-Copolymer (EVOH) enthalten.

Es ist deshalb die Aufgabe der vorliegenden Erfindung, eine Geschirreinheit zur Verfügung zu stellen, welche einen mit einer Folie abgedeckten Körper aufweist und welche eine noch zuverlässigere Funktion bereitstellt.

Diese Aufgabe wird durch eine Geschirreinheit mit den Merkmalen des Anspruchs 1 gelöst. Das erfindungsgemäße Verfahren ist Gegenstand von Anspruch 14. Bevorzugte Weiterbildungen der Erfindung sind Gegenstand der Unteransprüche. Weitere Vorteile und Merkmale der Erfindung ergeben sich aus der allgemeinen Beschreibung und aus der Beschreibung der Ausführungsbeispiele.

Eine erfindungsgemäße Geschirreinheit ist insbesondere als Teller ausgebildet und dient insbesondere für die Verpackung, den Transport und/oder den Verzehr von Speisen. Insbesondere dient die Geschirreinheit für die Verpackung, den Transport, die Zubereitung und den späteren Verzehr von zunächst teilzubereiteten Speisen, die nach einer Lieferung zu Ende zubereitet werden. Die Geschirreinheit weist einen mit einer Folie abgedeckten Körper auf, wobei zwischen der Folie und dem Körper in einem Klebebereich ein Klebstoff vorhanden ist, um die Geschirreinheit zu versiegeln. Die Geschirreinheit kann insbesondere auch für die Vorbereitung und/oder die Zubereitung von Speisen oder Bestandteilen beispielsweise eines Menügangs verwendet werden. Die Geschirreinheit umfasst einen insbesondere temperaturfesten Körper. Die Folie umfasst wenigstens eine Siegelschicht auf Basis von Polyethylen (PE). Die Geschirreinheit besteht wenigstens teilweise aus einem Keramikwerkstoff und insbesondere aus einem Porzellanwerkstoff. Der Klebstoff umfasst wenigstens einen Haft-Hotmelt-Klebstoff und besteht wenigstens zum Teil aus thermoplastischem Kautschuk. Die Siegelschicht der Folie ist mit dem Keramikwerkstoff der Geschirreinheit verklebt.

Die erfindungsgemäße Geschirreinheit hat viele Vorteile. Ein erheblicher Vorteil besteht darin, dass durch die Wahl des Materials der Geschirreinheit und durch das Folienmaterial sowie durch den Klebstoff eine zuverlässige und auch beim Transport wirksame Versiegelung des Körpers mit einer Folie erreicht wird. Außerdem kann ohne besondere Vorsichtsmaßnahmen oder ohne besonderen Aufwand die Versiegelungsfolie von der Geschirreinheit abgezogen werden, ohne dass unschöne Reste des Klebstoffs an der Geschirreinheit verbleiben. Dadurch wird auch ein optisch angenehmer Gesamteindruck erzielt. Insgesamt wird eine noch höhere Zuverlässigkeit bei der Versiegelung und bei der Entfernung des Klebstoffs zusammen mit der Folie erreicht, als in dem oben angeführten und noch unveröffentlichten Stand der Technik.

Der Klebstoff ist dabei so gewählt, dass beim Abreißen der Folie der Klebstoff wenigstens überwiegend an der Folie haften bleibt. Unter der Formulierung, dass der Klebstoff wenigstens überwiegend an der Folie haftet, wenn die Folie von der Geschirreinheit entfernt wird, ist im Sinne der vorliegenden Erfindung zu verstehen, dass wenigstens 90 % oder wenigstens 95 % oder wenigstens 97,5 % der Masse des Klebstoffs beim Entfernen der Folie an der Folie haften bleibt. Insbesondere verbleiben wenigstens 99 % oder mehr der Masse des Klebstoffs beim Entfernen der Folie an der Folie. Die genannten Zahlen gelten für den regelmäßigen Fall. Es ist nicht ausgeschlossen, dass beispielsweise in einem von 10, 20, 50 oder 100 Fällen ein größerer Prozentsatz des Klebstoffs an der Geschirreinheit verbleibt. Regelmäßig löst sich beim Entfernen der Folie der Klebstoff aber weitgehend oder praktisch vollständig von der Geschirreinheit, sodass keine weitere Säuberung des Klebebereichs der Geschirreinheit vor dem Verzehr der fertig zubereiteten Speisen nötig ist. Auch bei der anschließenden Reinigung ist insbesondere keine Spezialbehandlung nötig, um eventuell vorhandene Klebstoffreste zu beseitigen.

In einer bevorzugten Weiterbildung besteht die Folie wenigstens teilweise aus einem Kunststoffmaterial und weist insbesondere eine Dicke von 85 µm +/-20 % auf. Insbesondere weist die Folie eine Dicke von 85 µm +/-5 % oder +/-10 % auf. Eine solche Folie ist die dehnfähig und dennoch reißfest und eignet sich im besonderen Maße für den vorgesehenen Einsatzzweck.

Besonders bevorzugt ist die Folie als mehrschichtige Barrierefolie ausgebildet. Eine mehrschichtige Barrierefolie kann unterschiedliche Eigenschaften miteinander kombinieren, sodass eine optimale Versiegelung erreicht werden kann. So kann durch eine geeignete Materialkombination bzw. Kombination aus unterschiedlichen Schichten unterschiedlicher Materialien eine optimale Versiegelung erzielt werden. So kann eine hohe Barriereeigenschaft für Gase, Wasserdampf und Aromen erreicht werden, während gleichzeitig eine hohe Widerstandsfähigkeit gegenüber Fetten, Ölen und Lebensmitteln mit chemischem Reaktionsvermögen ermöglicht wird. Außerdem kann eine hohe Stoßwiderstandsfestigkeit erreicht werden. Für einen optisch angenehmen Eindruck können eine hohe Durchsichtigkeit und ein Glanzeindruck erzielt werden.

In vorteilhaften Ausgestaltungen umfasst die Folie wenigstens eine Schicht, die wenigstens teilweise aus Ethylen-Vinylalkohol-Copolymer (EVOH) besteht. Ein solcher Copolymer-Polyvinyl-Alkohol ermöglicht insgesamt eine hohe Barriereeigenschaft gegenüber Gasen.

In bevorzugten Weiterbildungen besteht wenigstens eine Schicht der Folie wenigstens teilweise aus einem Material wie Polyethylenterephthalat (PET). Eine Schicht aus PET trägt zu einer hohen Transparenz und somit einem optisch angenehmen Gesamteindruck bei. Weiterhin bewirkt eine Schicht aus PET, dass die Folie insgesamt einen hohen Stoßwiderstand aufweist.

Vorzugsweise besteht wenigstens eine Schicht wenigstens teilweise aus Polyethylen, wodurch sehr gute Versiegelungseigenschaften und eine hohe Barriereeigenschaft bei Wasserdampf erreicht werden.

Insgesamt ist es bevorzugt, dass die Folie aus mehreren Schichten besteht und dass der Schichtenverbund eine Schicht PET als Basismaterial, eine Schicht aus EVOH und wenigstens eine Schicht aus PE aufweist. Durch einen solchen Schichtaufbau werden hervorragende mechanische Eigenschaften und Barriereeigenschaften erreicht.

In allen Ausgestaltungen ist es bevorzugt, dass wenigstens eine Speise auf dem Körper angeordnet und durch die Folie abgedeckt ist. Insbesondere ist wenigstens eine teilzubereitete Speise auf dem Körper angeordnet, welche nach der Entfernung der Folie zu Ende zubereitet oder direkt verzehrt werden kann.

Es ist möglich und bevorzugt, dass der Zwischenraum zwischen der Folie und der Geschirreinheit teilvakuumiert ist. Das bedeutet insbesondere, dass in dem Zwischenraum zwischen der Folie und Geschirreinheit ein Druck herrscht, der insbesondere zwischen 100 mbar (vorzugsweise 250 mbar) und 800 mbar (vorzugsweise 500 mbar) beträgt.

Vorzugsweise ist in dem Zwischenraum ein Gasgemisch vorhanden, welches zu mehr als 50 % aus N2 (Stickstoff), zu mehr als 15 % aus CO2 (Kohlendioxid) und zu weniger als 10 % aus O2 (Sauerstoff) besteht. Besonders bevorzugt ist der Anteil von N2 in dem Gasgemisch größer als 70 %. Der Anteil von CO2 in dem Gasgemisch ist vorzugsweise größer als 15 % und der Anteil von O2 in dem Gasgemisch ist insbesondere kleiner als 10 %. Dementsprechend hohe Anteile von N2 und CO2 und dementsprechend geringere Anteile von O2 in dem Gasgemisch sorgen für eine reduzierte Reaktionsgeschwindigkeit, sodass teilzubereitete oder auch vollständig zu Ende zubereitete Speisen länger haltbar sind, als wenn sie normaler Umgebungsluft ausgesetzt sind.

In einer bevorzugten Weiterbildung weist der Körper wenigstens einen Spiegelabschnitt und wenigstens einen Randabschnitt auf. Besonders bevorzugt ist der Klebebereich an dem Randabschnitt ausgebildet. Insbesondere dient der Spiegelabschnitt zur Aufnahme wenigstens einer Speise. Möglich ist es auch, dass nicht nur ein Spiegelabschnitt ausgebildet ist, sondern dass mehrere Spiegelabschnitte an dem Körper vorgesehen oder ausgebildet sind. Beispielsweise kann ein zweiter bzw. separater Spiegelabschnitt vorgesehen sein, der zur Aufnahme eines separaten Behälters oder einer separaten Schale wie zum Beispiel einer Soßenschale oder eines Kännchens für Soße oder für andere Speisen oder Zutaten dient. Es ist bevorzugt dass wenigstens einen Randabschnitt rings um den Körper herum verläuft und somit einen zentralen Bereich des Körpers vollständig umgibt. Es ist weiterhin besonders bevorzugt, dass der Klebebereich oder wenigstens ein Klebebereich sich vollständig und rings um den Körper herum erstreckt. Dabei ist es bevorzugt, dass wenigstens ein Spiegelabschnitt insgesamt von einem durchgängigen Klebebereich umgeben ist. Dadurch kann eine vollständige und sichere Versiegelung der Speisen auf der Geschirreinheit gewährleistet werden. Der Klebstoff sollte insbesondere nach dem Auftrag auf den Körper einen geschlossenen Ring oder dergleichen bilden, da sonst beispielsweise ein unter die Folie eingebrachtes Schutzgasgemisch entweichen und normale Außenluft eindringen könnte.

Vorzugsweise ist der Randabschnitt wenigstens in dem Klebebereich gegenüber dem Spiegelabschnitt erhöht. Ein derartiger Randabschnitt erleichtert das Ergreifen der Geschirreinheit bzw. des Tellers und auch das Absetzen auf einem Tisch oder in einem Gargerät. Ein in dem Klebebereich erhöhter Randabschnitt kann auch das Auftragen des Klebstoffs in dem Klebebereich erleichtern, wenn beispielsweise der Klebstoff über Walzen oder dergleichen aufgetragen wird.

Insbesondere umfasst die Geschirreinheit wenigstens eine Soßenschale, die insbesondere außermittig an dem Körper der Geschirreinheit positioniert ist. Insbesondere ist die Soßenschale näher am Rand angeordnet. Insbesondere ist die Soßenschale in einem Eckbereich des Körpers der Geschirreinheit reproduzierbar positioniert. Dazu kann an dem Körper eine entsprechende Vertiefung oder Erhöhung ausgebildet sein, um die Soßenschale definiert an dem Körper der Geschirreinheit aufzunehmen. Insbesondere beträgt ein Abstand der Soßenschale zum Rand weniger als 114 der Länge und/oder der Breite des Körpers der Geschirreinheit. Die Soßenschale ist insbesondere abnehmbar und typischerweise steht die Soßenschale nach oben über den eigentlichen Körper der Geschirreinheit über. Dadurch stellt der Bereich der Soßenschale einen schwierigen und kritischen Bereich für die Verklebung mit der Folie dar. Eine nahe am Rand des Körpers positionierte und relativ hoch ausgebildete Soßenschale führt dazu, dass sich die Folie von dem Klebebereich benachbart zu der Soßenschale aus relativ steil nach oben erstreckt. Deshalb sollte dort für eine ausreichende Klebesicherheit gesorgt werden.

In allen Ausgestaltungen ist es bevorzugt, dass die Folie berührungslos außerhalb des Körpers abgeschnitten ist. Insbesondere besteht kein oder nur ein geringer seitlicher Überstand der Folie an dem Körper.

Es ist möglich und bevorzugt, dass an dem Körper eine Auftragsfläche für den Klebstoff ausgebildet ist, welche den Klebebereich zu Verfügung stellt. Eine solche Auftragsfläche kann beispielsweise an einer sich entlang des Klebebereichs erstreckenden Erhöhung ausgebildet sein. Die Auftragsfläche weist vorzugsweise definierte Abmessungen auf und kann insbesondere eine Breite zwischen etwa 1,5 mm und 10 mm und insbesondere zwischen etwa 2 mm und 6 mm aufweisen. Möglich ist zum Beispiel eine Breite von etwa 3 oder 4 mm.

Insgesamt weist der Körper vorzugsweise eine Breite zwischen 10 cm und 25 cm und eine Länge zwischen 20 cm und 38 cm auf. In bevorzugten Ausgestaltungen können eine Breite zwischen 15 cm und 20 cm und und eine Länge zwischen 25 cm und 35 cm vorliegen. Insbesondere sind die Abmessungen des Körpers an die Abmessungen eines Gargeräts und dabei insbesondere an den Garraum des Gargeräts angepasst, mit dem eine beispielsweise teilzubereitete Speise zu Ende zubereitet werden soll.

Vorzugsweise sind die Abmessungen des Körpers so an den Garraum des Gargeräts angepasst, dass der Garraum eine vorgegebene Anzahl von Geschirreinheiten aufnehmen kann, ohne dass größere Zwischenräume (größer als 2 cm oder 3 cm) entstehen und dadurch Aufnahmeplatz für die Geschirreinheiten verschenkt wird. Bei Abmessungen einer Gargutaufnahme eines Gargeräts von 42,5 cm Breite und 35,5 cm Länge lassen sich vorzugsweise zwei Geschirreinheiten nebeneinander auf dem Gargutträger platzieren, wobei einerseits noch genug Platz zum Manövrieren der Geschirreinheiten bleibt und andererseits nicht zu viel Zwischenraum verschenkt wird. Insgesamt sollten die Maße der Geschirreinheit so gewählt werden, dass bei der Platzierung der maximal möglichen Anzahl der Geschirreinheiten auf einem Gargutträger mindestens 10 % oder 20 % und maximal 30 % oder 40 % des Gargutträgers frei bleiben. Dadurch wird nicht zu viel Platz verschenkt und es bleibt auch ausreichend Platz zum Ergreifen und Positionieren der einzelnen Geschirreinheiten.

Besonders bevorzugt besteht der Körper wenigstens zum Teil und insbesondere wenigstens im Wesentlichen oder vollständig aus einem keramikartigen Material. In besonders bevorzugten Weiterbildungen besteht der Körper wenigstens zum Teil oder im Wesentlichen oder vollständig aus Magnesiumoxid. Geschirreinheiten aus einem keramikartigen und/oder aus Magnesiumoxid bestehenden Material sind in unterschiedlichen Formen herstellbar und eignen sich aufgrund ihrer Beschaffenheit für die Zubereitung und den Verzehr von Speisen. Geschirreinheiten auf der Basis von Magnesiumoxid sind leichter als herkömmliches Porzellan und trotzdem genauso schlagfest. Dadurch eignen sich solche Geschirreinheiten besonders für einen regelmäßigen und auch professionellen Gebrauch, für einen Transport und für eine Mehrfachverwendung.

In bevorzugten Weiterbildungen ist wenigstens eine Speise auf dem Körper angeordnet und durch die Folie abgedeckt und versiegelt.

Durch das Einbringen von Inertgas oder Inertgasen in den Zwischenraum zwischen dem Körper der Geschirreinheit und der Folie wird eine langsamere Alterung der Speisen erreicht. Reaktionen können verzögert werden. Die Haltbarkeit von Speisen wird dadurch erhöht und kann beispielsweise verdoppelt werden, wodurch die Lagerfähigkeit verbessert wird.

Bei dem erfindungsgemäßen Verfahren zum Versiegeln von Geschirreinheiten mit Folie und insbesondere von auf Geschirreinheiten positionierten wenigstens teilweise teilzubereiteten Speisen mit einer Folie wird auf einen Klebebereich der wenigstens teilweise aus einem Keramikwerkstoff bestehenden Geschirreinheit wenigstens ein Klebstoff aufgetragen. Der Klebstoff umfasst wenigstens einen Haft-Hotmelt-Klebstoff und besteht wenigstens zum Teil aus thermoplastischem Kautschuk. Die Geschirreinheit wird mittels des Klebstoffs mit der Folie verklebt. Dabei weist die Folie wenigstens eine Siegelschicht auf Basis von Polyethylen auf.

Auch das erfindungsgemäße Verfahren hat viele Vorteile. Es ermöglicht eine besonders zuverlässige Versiegelung von Geschirreinheiten mit einer Folie, wobei eine hohe mechanische Stabilität und eine hohe Dichtigkeit der Versiegelung erreicht werden.

Vorzugsweise wird ein Zwischenraum zwischen der Geschirreinheit und der Folie vor dem Verkleben teilvakuumiert. Insbesondere wird in dem Zwischenraum zwischen der Geschirreinheit und der Folie ein Druck zwischen 50 mbar und rund 600 mbar eingestellt. Vorzugsweise wird in dem Zwischenraum ein wenigstens teilweiser Gasaustausch durchgeführt. Dazu ist es möglich und bevorzugt, dass wenigstens ein Inertgas zugeführt wird. Als Inertgas kann beispielsweise Stickstoff oder Kohlendioxid oder auch ein Edelgas oder ein Gemisch solcher Gase eingesetzt werden.

In besonders bevorzugten Weiterbildungen wird in dem Zwischenraum zunächst der Druck reduziert, bis ein erster Innendruck (erster reduzierter Innendruck) erreicht wird. Danach wird ein Inertgas zugeführt, bis ein zweiter Innendruck (zweiter reduzierter Innendruck) erreicht wird. Anschließend wird Gas abgesaugt, bis ein dritter Innendruck (dritter reduzierter Innendruck) erreicht wird. Dabei sind vorzugsweise der erste Innendruck, der zweite Innendruck und der dritte Innendruck jeweils kleiner als der Umgebungsdruck. Besonders bevorzugt liegen der erste Innendruck und der dritte Innendruck in einem Druckbereich unterhalb von 500 mbar und der zweite Innendruck ist größer als 500 mbar.

Vorzugsweise wird die Geschirreinheit mit einer Klebstoffraupe des Klebstoffs versehen, bevor Speisen auf der Geschirreinheit positioniert werden. Vorzugsweise werden die Folie und der Klebstoff bei dem Verkleben temperiert. Insbesondere auf etwa 140°C bis 160°C, vorzugsweise etwa 150°C. Auch die Geschirreinheit kann temperiert werden, wobei die Geschirreinheit hingegen vorzugsweise nur auf etwa 15°C bis 25°C temperiert wird.

Vorzugsweise wird der Klebstoff mit einer Klebeauftragsmaschine aufgetragen, welche Düsen und/oder feststehende Elemente wie zum Beispiel Abstreifer und/oder kreisende Elemente wie zum Beispiel Walzen umfasst. Vorzugsweise wird die Geschirreinheit über beispielsweise Düsen oder über Transportwalzen mit insbesondere einer Silikonbeschichtung durch die Klebeauftragsmaschine geführt, während beim kontinuierlichen Transport der Geschirreinheit der Klebstoff aufgetragen wird. Es ist vorteilhaft, wenn die Klebeauftragsmaschine mit einer Belüftung ausgestattet ist. Dadurch wird der Auftrag einer lücken- und stufenlosen Klebstoffraupe ermöglicht, ohne eine Überlappung an den aufeinanderstoßenden Enden. Dies sorgt für eine umlaufend geschlossene Haftung der Folie.

Vorzugsweise wird in dem Klebebereich, den die Klebeauftragsmaschine bedeckt, eine Klebstoffraupe mit einer Klebstoffmenge von 25 bis 40 Milligramm pro ein Zentimeter Raupe, insbesondere von etwa 30 Milligramm pro ein Zentimeter Raupe aufgetragen. Der Kleber besitzt eine Dichte von ca. 0,95 g/cm³. Bei einer Dicke der Raupe von 3 bis 4 Millimetern ergibt das einen Flächenauftrag von 70 bis 120 Milligramm pro Quadratzentimeter. Das Einhalten dieser Parameter gewährleistet einerseits eine gute und sichere Anhaftung während des Versiegelungsprozesses und ermöglicht andererseits ein rückstandsloses Lösen der Folie samt Klebstoff.

Weitere Vorteile und Merkmale der vorliegenden Erfindung ergeben sich aus den Ausführungsbeispielen, welche mit Bezug auf die beiliegenden Figuren im Folgenden erläutert werden.

In den Figuren zeigen:
- Figur 1: eine Draufsicht auf eine erfindungsgemäße Geschirreinheit und eine perspektivische Darstellung von zwei Geschirreinheiten in einem Gargerät;
- Figur 2: einen stark schematischen Querschnitt durch eine Geschirreinheit;
- Figur 3a: eine Draufsicht auf eine andere erfindungsgemäße Geschirreinheit;
- Figur 3b: einen schematischen Schnitt durch die Geschirreinheiten nach Figur 3;
- Figur 4: einen stark schematischen Querschnitt durch die Folie;
- Figur 5: eine schematische Darstellung einer Geschirreinheit in einer Klebeauftragsmaschine;
- Figur 6: eine stark schematische Darstellung einer Geschirreinheit mit darauf positionierten Speisen beim Abdecken mit einer Folie; und
- Figur 7: eine stark schematische Darstellung einer Geschirreinheit mit darauf angerichteten Speisen, die mit einer Folie versiegelt ist.

Figur 1 zeigt eine stark schematische Draufsicht auf eine Geschirreinheit 1, die hier als rechteckiger Teller ausgebildet ist und einen Körper 2 umfasst. Der Körper weist einen Spiegelabschnitt 3 und einen Randabschnitt 4 auf, der hier an den Längs- und Querkanten insgesamt vier Randsegmente umfasst. Der Randabschnitt 4 begrenzt den Spiegelabschnitt 3 seitlich. Zwischen dem eigentlichen Randabschnitt 4 und dem eigentlichen Spiegelabschnitt 3 können auch noch schräg verlaufende Kanten vorgesehen sein, wie sie in Figur 1 oder in Figur 2 zu erkennen sind.

Der Spiegelabschnitt 3 stellt genügend Platz für mehrere Speisen 30 zur Verfügung, die beispielsweise Bestandteil eines Menügangs sein können. Es ist möglich, dass ein vollständiger Menügang auf der Geschirreinheit 1 Platz findet. Von diesen Speisen können wenigstens einige teilzubereitet, d. h. wenigstens teilweise vorgegart sein. Andere können auch roh oder gefroren sein (z. B. eine Nachspeise). Es können alle Bestandteile eines Tellers den gleichen Aggregatzustand besitzen, allerdings können auch die Bestandteile auf verschiedenen Tellern unterschiedliche Aggregatzustände aufweisen. So kann beispielsweise eine erste Geschirreinheit auch tiefgefrorene Speisen enthalten und eine andere Geschirreinheit nur Speisen mit gekühlten Bestandteilen.

Die Geschirreinheit 1 ist mit einer Folie 15 versiegelt, die hier in der Draufsicht nicht separat erkennbar ist, da sie transparent ausgebildet ist. Die Folie 15 ist mit dem Randabschnitt 4 der Geschirreinheit 1 durch den Klebstoff 21 verklebt, der zuvor in Form einer Klebstoffraupe 7 auf dem vollständigen Umfang des Randabschnitts 4 aufgetragen wurde.

Im konkreten Ausführungsbeispiel weist die Geschirreinheit 1 eine Geschirrbreite 5 von etwa 17 cm und eine Geschirrlänge 6 von etwa 33 cm auf. Möglich sind aber auch andere Abmessungen. Insbesondere sind die Außenabmessungen der Geschirreinheiten 1 an die Innenabmessungen einer Garebene 102 eines Garraums 101 eines Gargeräts 100 angepasst. Besonders bevorzugt können zwei Geschirreinheiten 1 auf der Garebene 102 des Gargeräts 100 gleichzeitig platziert werden. Dadurch können zwei oder vorzugsweise vier Geschirreinheiten 1 (auf zwei Garebenen) gleichzeitig aufgenommen werden.

Vorzugsweise ist die Garraumbreite 105 etwas mehr als doppelt so groß wie eine Breite 5 der Geschirreinheit und/oder eine Garraumlänge 106 ist etwas mehr als doppelt so groß wie eine Länge 6 eine Geschirreinheit 1. Die Geschirreinheiten 1 sollten eine Garebene 102 des Garraums 101 möglichst vollständig ausfüllen, aber auch noch einen geringen Zwischenraum untereinander und zu den Garraumwänden hin lassen. Dadurch wird es der Bedienperson ermöglicht, die einzelnen Geschirreinheiten 1 einfach zu entnehmen. Es ist besonders vorteilhaft, wenn der Zwischenraum zwischen den Geschirreinheiten 1 und um sie herum 10 % bis 40 % und insbesondere 20 % bis 40 % der Fläche der Garebene beträgt. Vorzugsweise beträgt ein möglicher Zwischenraum zwischen zwei Geschirreinheiten 1 wenigstens 1 cm und vorzugsweise wenigstens 2 cm.

Das Gargerät 100 verfügt über wenigstens eine Hochfrequenzheizquelle 103 kommt, deren ausgestrahlte Frequenz sich im Betrieb gesteuert verändern lässt. Vorzugsweise wird die Hochfrequenzenergie mindestens von zwei Antennen (nicht dargestellt) abgestrahlt und die abgestrahlten Frequenzen der Hochfrequenzheizquellen 103 und deren Phasen lassen sich in Abhängigkeit von gemessenen Streuparametern verändern. Dadurch können gezielt bestimmte Bereiche und/oder bestimmte Bestandteile oder Speisen 30 auf den Geschirreinheiten 1 gegart oder regeneriert werden, während andere Speisen 30 aufgrund ihrer Zusammensetzung, Lage und/oder Konsistenz nahezu oder vollständig unbeeinflusst durch die Hochfrequenzheizquelle 103 bleiben. Durch die gleichzeitige Aufnahme von zwei oder mehr Geschirreinheiten können entsprechend zwei oder mehr auf den Geschirreinheiten angerichtete Speisen gleichzeitig regeneriert und/oder zu Ende gegart werden. Dadurch sinkt die Anzahl gleichzeitig benötigter Gargeräte entsprechend, wenn für eine Gruppe von Personen gleichzeitig die Endzubereitung einer Mahlzeit erfolgen soll.

Es ist möglich, dass das Gargerät 100 neben der Hochfrequenzheizquelle 103 noch über weitere Heizquellen verfügt, wie sie in konventionellen Gargeräten eingesetzt werden.

Figur 2 zeigt eine Geschirreinheit 1 in einem stark schematischen Querschnitt. Der Körper 2 der Geschirreinheit 1 verfügt über einen Spiegelabschnitt 3 und einen Randabschnitt 4, wobei der Randabschnitt 4 hier einen schrägen Bereich und einen sich daran anschließenden horizontalen Bereich umfasst, der im Wesentlichen parallel zu dem Spiegelabschnitt 3 ausgerichtet ist. In dem horizontalen Bereich des Randabschnitts 4 ist der Klebebereich 8 vorgesehen, an dem eine umlaufende Klebstoffraupe 7 aus einem Klebstoff 21 aufgetragen ist.

Vorzugsweise werden Geschirreinheiten 1 auf Vorrat mit einer Klebstoffraupe 7 aus einem Klebstoff 21 versehen und zwischengelagert. Die mit einer Klebstoffraupe 7 versehene Geschirreinheit 1 kann trocken und insbesondere staubfrei für einen Zeitraum von wenigstens einem Tag und gegebenenfalls auch von zwei, drei oder mehr Tagen gelagert werden.

Die Figuren 3a und 3b zeigen eine konkrete Ausführungsform einer Geschirreinheit 1 in einer Draufsicht und in einem Querschnitt. Die Figuren 3a und 3b zeigen die Geschirreinheiten in dem noch nicht versiegelten Zustand. Die Geschirreinheit 1 ist im Wesentlichen rechteckig ausgebildet und weist abgerundete Ecken auf. Der Körper 2 der Geschirreinheit 1 umfasst hier einen großen und etwa trapezförmigen Spiegelabschnitt 3, der den wesentlichen Teil von mehr als 50 % und insbesondere mehr als von 70 % der Fläche des Körpers 2 ausfüllt. Den Spiegelabschnitt 3 umgibt ein Randabschnitt 4, der zum Ergreifen der Geschirreinheit 1 und auch zum Befestigen der Folie 15 dient. Hier im Ausführungsbeispiel ist noch ein zweiter Spiegelabschnitt 23 separat an dem Körper 2 ausgebildet, der zum Beispiel zur Aufnahme eines separaten Behälters 24 wie zum Beispiel einer Soßenschale dient. In dem Behälter 24 können aber auch andere Bestandteile positioniert werden. An dem Randabschnitt 4 ist wieder eine umlaufende Klebstoffraupe 7 aufgebracht ist. Der Randabschnitt 4 bildet hier auch den Griffrand 9.

In dem Querschnitt gemäß Figur 3b ist zu erkennen, dass der Klebebereich 8 mit der Klebstoffraupe 7 auf einer Auftragsfläche 18 zur Verfügung gestellt wird. Der Klebebereich 8 kann auch auf der umlaufenden Erhöhung 19 ausgebildet sein.

Figur 4 zeigt einen stark schematischen Querschnitt durch die Folie 15, die die hier als mehrschichtige Barrierefolie ausgebildet ist und hier drei unterschiedliche Schichten 15a, 15b und 15c umfasst. Die Schicht 15c dient als Trägerschicht und besteht hier im Wesentlichen aus PET. Das Trägermaterial trägt zu einer hohen Transparenz und zu einem hohen Stoßwiderstand der Folie bei. Dadurch kann eine mechanisch hohe Belastbarkeit gewährleistet werden.

Insbesondere nach innen zum Zwischenraum 16 und zu dem Klebstoff 21 hin orientiert ist die Schicht 15a als Siegelschicht vorgesehen, die insbesondere aus PE (Polyethylen) besteht oder Polyethylen als wesentlichen oder wesentlichsten Bestandteil umfasst. Durch eine Schicht aus Polyethylen werden sehr gute Versiegelungseigenschaften und eine hohe Klebefähigkeit erreicht. Gleichzeitig werden gute Barriereeigenschaften insbesondere bei Wasserdampf erzielt.

Die hier in der Mitte angeordnete Schicht 15b ist insbesondere eine EVOH-Schicht und besteht aus einem Copolymer aus Polyvinylalkohol, insbesondere aus Ethylen-Vinylalkohol-Copolymer. Die Schicht 15b gibt der Folie 15 insgesamt sehr gute Barriereeigenschaften gegenüber Gasen.

Insgesamt verfügt die Folie 15 über eine hohe mechanische Widerstandsfähigkeit und einen hohen Stoßwiderstand. Die Folie ist insgesamt durchsichtig und verleiht Glanz. Es werden hohe Barriereeigenschaften bei Gasen, Wasserdampf und Aromen und damit eine erheblich verbesserte Haltbarkeit erreicht.

Die Dicke der einzelnen Schichten 15a, 15b und 15c kann unterschiedlich sein und ist in Figur 4 nur der besseren Übersichtlichkeit halber jeweils ähnlich dargestellt. In der Regel wird die Trägerschicht die größte Dicke aufweisen. Die einzelnen Schichten 15a, 15b und 15c können sehr stark unterschiedlich dick ausgebildet sein. Es ist auch möglich, dass die Folie aus einem Schichtenverbund von vier, fünf oder mehr Schichten besteht, die jeweils aus unterschiedlichen Materialien bestehen können.

Figur 5 zeigt eine stark schematische Darstellung einer Klebeauftragsmaschine 20, durch die im Durchlaufverfahren Geschirreinheiten 1 durchlaufen und mit einer Beschichtung des Klebstoffs versehen werden. Zum Auftrag des Klebstoffs können Düsen 26 und/oder Abstreifer 27 und/oder auch drehbare Walzen 28 eingesetzt werden, denen durch einen Vorratsbehälter 31 mit einem Klebstoffvorrat 33 Klebstoff bzw. Siegelmaterial 21 zugeführt wird. Die Walze hat vorzugsweise eine Reliefstruktur, um den Klebstoff besser mitnehmen zu können. Transportwalzen 32, die die Geschirreinheit relativ zu Walze 28 befördern, können eine Silikonbeschichtung oder dergleichen aufweisen, von der sich eventuell darauf befindlicher Klebstoff leicht lösen lässt. Vorzugsweise wird in dem Klebebereich 8, den die Klebeauftragsmaschine 20 bedeckt, eine Klebstoffraupe 7 mit einer Klebstoffmenge von 25 bis 40 Milligramm pro ein Zentimeter Raupe, insbesondere von etwa 30 Milligramm pro ein Zentimeter Raupe aufgetragen. Der Kleber besitzt eine Dichte von ca. 0,95 g/cm³. Bei einer Dicke der Raupe von 3 bis 4 Millimetern ergibt das einen Flächenauftrag von 70 bis 120 Milligramm pro Quadratzentimeter. Das Einhalten dieser Parameter gewährleistet einerseits eine gute und sichere Anhaftung während des Versiegelungsprozesses und ermöglicht andererseits ein rückstandsloses Lösen der Folie 15 samt Klebstoff 21.

Die Figuren 6 und 7 zeigen unterschiedliche Geschirreinheiten 1, die mit insbesondere teilzubereiteten Speisen 30 versehen sind, in sehr stark schematischen Ansichten vor dem Versiegeln (Figur 6) und nach erfolgter Versiegelung (Figur 7).

Oberhalb der in Figur 6 dargestellten Geschirreinheit 1, auf der mehrere Speisen 30 angerichtet sind, ist eine Folie 15 angeordnet, die zur Versiegelung verwendet wird. Hier ist die Folie 15 noch vor der Dehnung und der späteren Versiegelung abgebildet. Die Größe der Folie ist so bemessen, dass die vollständige Geschirreinheit 1 versiegelt werden kann. Insbesondere wird dazu Folie von einer Folienrolle abgewickelt und entsprechend zugeschnitten.

Die Folie weist eine Gesamtstärke von 85 µm auf und wird mit der Siegelschicht 15a in Richtung der Geschirreinheit 1 positioniert.

Zunächst wird die Folie 15 erhitzt und vorgewärmt. In dem Zwischenraum 16 und insgesamt in der Kammer, in der die Geschirreinheit 1 aufgenommen ist, wird ein erstes Vakuum erzeugt bzw. der Druck wird auf einen ersten Innendruck reduziert. Dadurch wird die absolute Menge an Sauerstoff in dem Zwischenraum 16 entsprechend verringert. Anschließend wird ein Inertgas zugeführt, bis ein zweiter Innendruck erreicht wird, der aber immer noch kleiner als der normale Umgebungsdruck ist. Durch das Zuführen von Inertgas wird der absolute Sauerstoffanteil an dem in dem Zwischenraum 16 befindlichen Gas nochmals entsprechend reduziert. Vorzugsweise wird bei diesem Schritt die Folie 15 an die Speisen und die Geschirreinheit 1 angelegt. In einem dritten Schritt wird Gas abgesaugt, bis ein dritter Innendruck erreicht wird, der kleiner als der zweite Innendruck ist und insbesondere größer ist als der erste Innendruck. Auch der dritte Innendruck ist vorzugsweise kleiner als Umgebungsdruck.

Durch diese Vorgehensweise wird sichergestellt, dass in dem verbleibenden Zwischenraum 16 (vergleiche Figur 7) ein hoher Inertgasanteil vorliegt, und dass nur wenig Sauerstoff vorhanden ist, der zu einer chemischen Reaktion benötigt wird. Der geringe Sauerstoffanteil wird bei einem relativ hohen Innendruck in dem Zwischenraum 16 erreicht. Ohne Inertgas müsste stärker evakuiert werden, um die gleiche Menge Sauerstoff zu erreichen. Figur 7 zeigt eine sehr schematische Darstellung einer versiegelten Geschirreinheit 1. Die Darstellung ist auch deshalb schematisch, um den Zwischenraum 16 besser darstellen zu können. In Realität legt sich die (vorgedehnte) Folie 15 in weiten Bereich praktisch fugenlos an die Geschirreinheit 1 und die Speisen 30 an. Das wird durch die nacheinander eingestellten Druckniveaus (erster, zweiter und dritter Innendruck) und durch ein Vortemperieren der Folie 15 erreicht. Außerdem wird die Folie 15 vorgedehnt.

Schließlich wird die Folie auf die Geschirreinheit 1 gedrückt und bei vorgegebenem Druck bzw. bei vorgegebener Kraft für eine bestimmte Zeitdauer gepresst. Dabei wird die Klebstoffraupe 7 aufgeheizt und geschmolzen und versiegelt reproduzierbar die Folie 15 mit der Geschirreinheit 1. Dadurch wird die Folie 15 mit der Geschirreinheit 1 verklebt. Danach wird Umgebungsluft zugeführt und die Geschirreinheit 1 entnommen.

Der Körper 2 der Geschirreinheit 1 besteht aus einem Keramikwerkstoff und insbesondere einem Porzellanwerkstoff. Als Klebstoff wird ein Haft-Hotmelt-Klebstoff eingesetzt, der wenigstens zum Teil aus thermoplastischem Kautschuk besteht und der durch einen auf 150 °C erwärmten Zuleitungsschlauch antransportiert und mit einer auf 160 °C erwärmten Düse oder dergleichen auf den Randabschnitt 4 der Geschirreinheit 1 aufgetragen wird. Der Klebstoff trocknet zunächst auf dem Randabschnitt 4 und kühlt ab. Die Geschirreinheit 1 bzw. der Teller kann mit dem aufgetragenen Klebstoff gelagert werden. Zur Lagerung wird ein Stapel Teller vorzugsweise mit einer Schutzfolie überzogen, damit die Teller vor Staub und Feuchtigkeit geschützt sind. Zum Verkleben mit der Folie wird der Klebstoff wieder aufgeizt.

Vor dem Versiegeln werden die Speisen auf dem Teller bzw. der Geschirreinheit 1 platziert und die mit Speisen 30 bestückten Geschirreinheiten 1 werden auf einer Rollenbahn zur Versiegelungsmaschine transportiert.

Der eingesetzte Haft-Hotmelt-Klebstoff weist bei 20 °C eine Dichte von ca. 0,92 +/-0,02 g/cm3 auf und weist ein hellgelbes bzw. transparentes Aussehen auf. Die empfohlene Verarbeitungstemperatur liegt bei 170 °C bis 190 °C. Abweichend davon hat sich herausgestellt, dass ein Auftragen des Klebstoffs mit einer auf 160 °C erwärmten Düse vorteilhaft ist. Bei der späteren Versiegelung wird die Klebstoffraupe 7 vorzugsweise auf eine Temperatur zwischen etwa 140 °C und 160 °C und insbesondere etwa 150°C erwärmt, um optimale Ergebnisse zu erzielen.

Insgesamt stellt die vorliegende Erfindung mit Folie versiegelte Geschirreinheiten zur Verfügung, bei denen sich die Folie nahezu rückstandsfrei lösen lässt und bei denen an der Geschirreinheit aufgenommene Speisen zuverlässig versiegelt werden.

### Bezugszeichenliste

- 1: Geschirreinheit, Teller
- 2: Körper
- 3: Spiegelabschnitt
- 4: Randabschnitt
- 5: Breite
- 6: Länge
- 7: Klebstoffraupe
- 8: Klebebereich
- 9: Griffrand, Rand
- 15: Folie
- 15a: Schicht, Siegelschicht
- 15b: Schicht, EVOH-Schicht
- 15c: Schicht, PET-Schicht
- 16: Zwischenraum
- 17: Unterseite
- 18: Auftragsfläche
- 19: Erhöhung
- 20: Klebeauftragsmaschine
- 21: Klebstoff, Siegelmaterial

- 23: Spiegelabschnitt
- 24: Behälter
- 25: Unterschale
- 26: Düse
- 27: Abstreifer
- 28: Walze
- 29: Messer
- 30: Speise, Bestandteil
- 31: Behälter
- 32: Transportwalze
- 33: Klebstoffvorrat
- 100: Gargerät
- 101: Garraum
- 102: Garebene
- 103: Hochfrequenzheizquelle
- 105: Garraumbreite
- 106: Garraumlänge

## Patentansprüche

1. Geschirreinheit (1), insbesondere Teller, für die Verpackung, den Transport und/oder den Verzehr von Speisen (30), mit einem mit einer Folie (15) abgedeckten Körper (2), wobei zwischen der Folie (15) und dem Körper (2) in einem Klebebereich (8) ein Klebstoff (21) vorhanden ist, um die Geschirreinheit (1) zu versiegeln, wobei die Geschirreinheit (1) wenigstens teilweise aus einem Keramikwerkstoff besteht und die Folie (15) wenigstens eine Siegelschicht (15a) auf Basis von Polyethylen umfasst,
**dadurch gekennzeichnet,**
**dass** der Klebstoff (21) wenigstens einen Haft-Hotmelt-Klebstoff umfasst und wenigstens zum Teil aus thermoplastischem Kautschuk besteht und die Siegelschicht (15a) der Folie (15) mit dem Keramikwerkstoff der Geschirreinheit (1) verklebt.

2. Geschirreinheit (1) nach dem vorhergehenden Anspruch, wobei die Folie (15) wenigstens teilweise aus einem Kunststoffmaterial besteht und eine Dicke von 85 µm +/- 20% aufweist.

3. Geschirreinheit (1) nach einem der vorhergehenden Ansprüche, wobei die Folie (15) als mehrschichtige Barrierefolie ausgebildet ist.

4. Geschirreinheit (1) nach einem der vorhergehenden Ansprüche, wobei die Folie (15) wenigstens eine Schicht (15b) umfasst, die wenigstens teilweise aus Ethylen-Vinylalkohol-Copolymer (EVOH) besteht.

5. Geschirreinheit (1) nach einem der vorhergehenden Ansprüche, wobei wenigstens eine Schicht der Folie (15) wenigstens teilweise aus einem Material wie Polyethylenterephthalat (PET) besteht.

6. Geschirreinheit (1) nach einem der vorhergehenden Ansprüche, wobei wenigstens eine Speise (30) auf dem Körper (15) angeordnet und durch die Folie (15) abgedeckt ist.

7. Geschirreinheit (1) nach einem der vorhergehenden Ansprüche, wobei ein Zwischenraum (16) zwischen der Folie (15) und der Geschirreinheit (1) teilvakuumiert ist.

8. Geschirreinheit (1) nach dem vorhergehenden Anspruch, wobei in dem Zwischenraum (16) ein Gasgemisch vorhanden ist, welches zu mehr als 50% aus N2, zu mehr als 15% aus CO2 und zu weniger als 10% aus O2 besteht.

9. Geschirreinheit (1) nach einem der beiden vorhergehenden Ansprüche, wobei der Anteil von N2 in dem Gasgemisch größer als 70% beträgt und wobei der Anteil von CO2 in dem Gasgemisch größer als 15% beträgt und wobei der Anteil von O2 in dem Gasgemisch weniger als 10% beträgt.

10. Geschirreinheit (1) nach einem der vorhergehenden Ansprüche, wobei der Körper (2) wenigstens einen Spiegelabschnitt (3) und wenigstens einen Randabschnitt (4) aufweist und wobei der Klebebereich (8) an dem Randabschnitt (4) ausgebildet ist, wobei insbesondere der Randabschnitt (4) wenigstens in dem Klebebereich (8) gegenüber dem Spiegelabschnitt (3) erhöht ist.

11. Geschirreinheit (1) nach einem der vorhergehenden Ansprüche, wobei eine Soßenschale umfasst ist und außermittig positioniert ist.

12. Geschirreinheit (1) nach einem der vorhergehenden Ansprüche, wobei der Körper (2) wenigstens zum Teil aus Magnesiumoxid besteht.

13. Geschirreinheit (1) nach einem der vorhergehenden Ansprüche, wobei in einem Klebebereich (8) eine Klebstoffmenge von 25 bis 40 mg pro cm, insbesondere von etwa 30 mg pro cm aufgetragen ist.

14. Verfahren zum Versiegeln von wenigstens teilweise teilzubereiteten Speisen (30), wobei die Speisen (30) auf einer Geschirreinheit (1) positioniert und mit einer Folie (15) bedeckt werden, wobei die Geschirreinheit (1) wenigstens teilweise aus einem Keramikwerkstoff besteht und die Folie (15) wenigstens eine Siegelschicht (15a) auf Basis von Polyethylen umfasst, wobei auf einen Klebebereich (8) der Geschirreinheit (1) wenigstens ein Klebstoff (21) aufgetragen wird, **dadurch gekennzeichnet, dass** der Klebstoff (21) wenigstens einen Haft-Hotmelt-Klebstoff umfasst und wenigstens zum Teil aus thermoplastischem Kautschuk bestehet und die Folie (15) damit verklebt wird.

15. Verfahren nach dem vorhergehenden Anspruch, wobei ein Zwischenraum (16) zwischen der Geschirreinheit (1) und der Folie (15) vor dem Verkleben teilvakuumiert wird.

16. Verfahren nach dem vorhergehenden Anspruch, wobei in dem Zwischenraum (16) ein Druck zwischen 50 mbar und 600 mbar eingestellt wird.

17. Verfahren nach einem der beiden vorhergehenden Ansprüche, wobei in dem Zwischenraum (16) ein wenigstens teilweiser Gastausch durchgeführt wird.

18. Verfahren nach dem vorhergehenden Anspruch, wobei wenigstens ein Inertgas zugeführt wird.

19. Verfahren nach einem der beiden vorhergehenden Ansprüche, wobei in dem Zwischenraum (16) zunächst der Druck auf einen ersten Innendruck reduziert wird und dann ein Inertgas zugeführt wird, bis ein zweiter Innendruck erreicht wird und danach Gas abgesaugt wird, bis ein dritter Innendruck erreicht wird.

20. Verfahren nach dem vorhergehenden Anspruch, wobei der erste, zweite und dritte Innendruck jeweils kleiner sind als der Umgebungsdruck.

21. Verfahren nach einem der sieben vorhergehenden Ansprüche, wobei die Geschirreinheit (1) mit einer Klebstoffraupe (7) des Klebstoffs versehen wird, bevor Speisen (30) auf der Geschirreinheit (1) positioniert werden und wobei die Folie (15) und der Klebstoff (21) bei dem Verkleben temperiert werden.

22. Verfahren nach einem der sieben vorhergehenden Ansprüche, **dadurch gekennzeichnet, dass** überstehende Folie (15) berührungslos außerhalb des Körpers (2) abgeschnitten wird.

## Claims

1. A dishware unit (1), in particular plates, for packaging, transporting and/or consuming meals (30), with a body (2) covered with a film (15), wherein an adhesive (21) is present between the film (15) and the body (2) in an adhesive region (8) in order to seal the dishware unit (1), wherein the dishware unit (1) consists at least partially of a ceramic material and the film (15) comprises at least one sealing layer (15a) based on polyethylene,
**characterized in**
**that** the adhesive (21) comprises at least one pressure-sensitive hot-melt adhesive and consists at least partially of thermoplastic rubber and the sealing layer (15a) of the film (15) adheres to the ceramic material of the dishware unit (1).

2. The dishware unit (1) according to the preceding claim, wherein the film (15) consists at least partially of a plastic material and has a thickness of 85 µm +/- 20%.

3. The dishware unit (1) according to one of the preceding claims, wherein the film (15) is designed as a multi-layer barrier film.

4. The dishware unit (1) according to one of the preceding claims, wherein the film (15) comprises at least one layer (15b) which consists at least partially of ethylene-vinyl alcohol copolymer (EVOH).

5. The dishware unit (1) according to one of the preceding claims, wherein at least one layer of the film (15) consists at least partially of a material such as polyethylene terephthalate (PET).

6. The dishware unit (1) according to one of the preceding claims, wherein at least one meal (30) is arranged on the body (15) and is covered by the film (15).

7. The dishware unit (1) according to one of the preceding claims, wherein an intermediate space (16) between the film (15) and the dishware unit (1) is partially vacuumed.

8. The dishware unit (1) according to the preceding claim, wherein a gas mixture, which consists of more than 50% N2, more than 15% CO2 and less than 10% 02, is present in the intermediate space (16).

9. The dishware unit (1) according to one of the two preceding claims, wherein the proportion of N2 in the gas mixture is greater than 70% and wherein the proportion of CO2 in the gas mixture is greater than 15% and wherein the proportion of 02 in the gas mixture is less than 10%.

10. The dishware unit (1) according to one of the preceding claims, wherein the body (2) has at least one mirror section (3) and at least one edge section (4) and wherein the adhesive region (8) is formed on the edge section (4), wherein in particular the edge section (4) is raised at least in the adhesive region (8) compared to the mirror section (3).

11. The dishware unit (1) according to one of the preceding claims, wherein a sauce dish is included and is positioned off-center.

12. The dishware unit (1) according to one of the preceding claims, wherein the body (2) consists at least in part of magnesium oxide.

13. The dishware unit (1) according to one of the preceding claims, wherein an amount of adhesive of 25 to 40 mg per cm, in particular of about 30 mg per cm, is applied in an adhesive region (8).

14. A method for sealing at least partially prepared meals (30), wherein the meals (30) are positioned on a dishware unit (1) and are covered with a film (15), wherein the dishware unit (1) consists at least partially of a ceramic material and the film (15) comprises at least one sealing layer (15a) based on polyethylene, wherein at least one adhesive (21) is applied to an adhesive region (8) of the dishware unit (1), **characterized in that** the adhesive (21) comprises at least one pressure-sensitive hot-melt adhesive and consists at least in part of thermoplastic rubber and the film (15) is adhered thereto.

15. The method according to the preceding claim, wherein an intermediate space (16) between the dishware unit (1) and the film (15) is partially vacuumed prior to adhesion.

16. The method according to the preceding claim, wherein a pressure of between 50 mbar and 600 mbar is set in the intermediate space (16).

17. The method according to one of the two preceding claims, wherein an at least partial gas exchange is carried out in the intermediate space (16).

18. The method according to the preceding claim, wherein at least one inert gas is supplied.

19. The method according to one of the two preceding claims, wherein the pressure in the intermediate region (16) is first reduced to a first internal pressure and then an inert gas is supplied until a second internal pressure is reached and gas is then suctioned out until a third internal pressure is reached.

20. The method according to the preceding claim, wherein the first, second and third internal pressures are each less than the ambient pressure.

21. The method according to one of the seven preceding claims, wherein the dishware unit (1) is provided with an adhesive bead (7) of the adhesive before meals (30) are positioned on the dishware unit (1) and wherein the film (15) and the adhesive (21) are temperature-controlled during the adhesion.

22. The method according to one of the seven preceding claims, **characterized in that** protruding film (15) is cut off outside the body (2) in a contact-free manner.

## Revendications

1. Unité de vaisselle (1), en particulier assiette, pour l'emballage, le transport et/ou la consommation de mets (30), comportant un corps (2) recouvert d'un film (15), dans laquelle un adhésif (21) est présent entre le film (15) et le corps (2) dans une région adhésive (8), pour sceller l'unité de vaisselle (1), dans laquelle l'unité de vaisselle (1) est constituée au moins partiellement d'un matériau céramique et le film (15) comprend au moins une couche d'étanchéité (15a) à base de polyéthylène,
**caractérisée,**
**en ce que** l'adhésif (21) comprend au moins un adhésif thermofusible sensible à la pression et se compose au moins en partie de caoutchouc thermoplastique et la couche d'étanchéité (15a) du film (15) adhère au matériau céramique de l'unité de vaisselle (1).

2. Unité de vaisselle (1) selon la revendication précédente, dans laquelle le film (15) est constitué au moins partiellement d'un matériau plastique et a une épaisseur de 85 µm +/- 20 %.

3. Unité de vaisselle (1) selon l'une quelconque des revendications précédentes, dans laquelle le film (15) est conçu comme un film barrière multicouche.

4. Unité de vaisselle (1) selon l'une quelconque des revendications précédentes, dans laquelle le film (15) comprend au moins une couche (15b) qui consiste au moins partiellement en un copolymère éthylène-alcool vinylique (EVOH).

5. Unité de vaisselle (1) selon l'une quelconque des revendications précédentes, dans laquelle au moins une couche du film (15) est constituée au moins partiellement d'un matériau tel que le polyéthylène téréphtalate (PET).

6. Unité de vaisselle (1) selon l'une quelconque des revendications précédentes, dans laquelle au moins un met (30) est agencé sur le corps (15) et recouvert par le film (15).

7. Unité de vaisselle (1) selon l'une quelconque des revendications précédentes, dans laquelle un espace intermédiaire (16) entre le film (15) et l'unité de vaisselle (1) est placé sous vide partiel.

8. Unité de vaisselle (1) selon la revendication précédente, dans laquelle un mélange gazeux est présent dans l'espace intermédiaire (16), qui est constitué à plus de 50 % de N2, à plus de 15 % de CO2 et à moins de 10 % d'O2.

9. Unité de vaisselle (1) selon l'une des deux revendications précédentes, dans laquelle la proportion de N2 dans le mélange gazeux est supérieure à 70 % et dans laquelle la proportion de CO2 dans le mélange gazeux est supérieure à 15 % et dans laquelle la proportion de O2 dans le mélange gazeux est inférieure à 10 %.

10. Unité de vaisselle (1) selon l'une quelconque des revendications précédentes, dans laquelle le corps (2) présente au moins une section de miroir (3) et au moins une section de bord (4) et dans laquelle la zone adhésive (8) est formée sur la section de bord (4), dans laquelle en particulier la section de bord (4) est surélevée au moins dans la zone adhésive (8) par rapport à la section de miroir (3).

11. Unité de vaisselle (1) selon l'une quelconque des revendications précédentes, dans laquelle un bac à sauce est compris et positionné de manière excentrée.

12. Unité de vaisselle (1) selon l'une quelconque des revendications précédentes, dans laquelle le corps (2) est constitué au moins en partie d'oxyde de magnésium.

13. Unité de vaisselle (1) selon l'une quelconque des revendications précédentes, dans laquelle dans une zone adhésive (8) est appliquée une quantité d'adhésif de 25 à 40 mg par cm, en particulier d'environ 30 mg par cm.

14. Procédé pour sceller des mets au moins partiellement préparés (30), dans lequel les mets (30) sont positionnés sur une unité de vaisselle (1) et recouverts d'un film (15), dans lequel l'unité de vaisselle (1) est constituée au moins partiellement d'un matériau céramique et le film (15) comprend au moins une couche d'étanchéité (15a) à base de polyéthylène, dans lequel au moins un adhésif (21) est appliqué sur une zone adhésive (8) de l'unité de vaisselle (1), **caractérisé en ce que** l'adhésif (21) comprend au moins un adhésif thermofusible sensible à la pression et est constitué au moins en partie de caoutchouc thermoplastique et le film (15) est collé à celui-ci.

15. Procédé selon la revendication précédente, dans lequel un espace intermédiaire (16) entre l'unité de vaisselle (1) et le film (15) est placé sous vide partiel avant le collage.

16. Procédé selon la revendication précédente, dans lequel une pression comprise entre 50 mbar et 600 mbar est réglée dans l'espace intermédiaire (16).

17. Procédé selon l'une des deux revendications précédentes, dans lequel un échange gazeux au moins partiel est réalisé dans l'espace intermédiaire (16).

18. Procédé selon la revendication précédente, dans lequel au moins un gaz inerte est alimenté.

19. Procédé selon l'une des deux revendications précédentes, dans lequel la pression dans l'espace intermédiaire (16) est d'abord réduite à une première pression interne, puis un gaz inerte est alimenté, jusqu'à ce qu'une deuxième pression interne soit atteinte et le gaz est ensuite évacué, jusqu'à ce qu'une troisième pression interne soit atteinte.

20. Procédé selon la revendication précédente, dans lequel la première, la deuxième et la troisième pression interne sont chacune inférieures à la pression ambiante.

21. Procédé selon l'une des sept revendications précédentes, dans lequel l'unité de vaisselle (1) est pourvue d'un cordon d'adhésif (7) de l'adhésif, avant que les mets (30) ne soient positionnés sur l'unité de vaisselle (1) et dans lequel le film (15) et l'adhésif (21) sont tempérés pendant le collage.

22. Procédé selon l'une des sept revendications précédentes, **caractérisé en ce que** le film (15) en saillie est découpé sans contact à l'extérieur du corps (2).
